# EUROPÄISCHE PATENTANMELDUNG

(11) **EP 1 818 106 A1**
(43) Veröffentlichungstag der Anmeldung: **15.08.2007**
(21) Anmeldenummer: 06002792.7
(22) Anmeldetag: 11.02.2006
(51) Int. Cl.: B05B 7/24

(54) **Spritzpistole**

(71) Anmelder: J. Wagner GmbH, 88677 Markdorf (DE)
(72) Erfinder: Göhring, Alfred, 88682 Salem (DE); Probst, Hermann, 88214 Ravensburg (DE); Krayer, Elmar, 88085 Langenargen (DE); Ulbrich, Jens, 88048 Friedrichshafen (DE)
(74) Vertreter: Engelhardt, Guido

(57) **Zusammenfassung**

Bei einer Spritzpistole (1) zum Versprühen von Farbe oder ähnlichen Medien mit einem Pistolengehäuse (2) und einem an diesem abnehmbar befestigten Vorratsbehälter (21) zur Aufnahme des zu verarbeitenden Mediums ist dieser als handelsübliches Aufnahmebehältnis, zum Beispiel in Form einer Farbdose (22), ausgebildet und die Farbdose (22) ist mittels eines Adapters (31) unmittelbar an einem mit dem Pistolengehäuse (2) verbundenen Ansatzstück (11) befestigt.

Durch diese Ausgestaltung ist es möglich, auf sehr einfache Weise handelsübliche aber in den Abmessungen auch sehr unterschiedliche Aufnahmebehältnisse unmittelbar und in kurzer Zeit sicher an dem Pistolengehäuse (2) anzubringen, wobei das Aufnahmebehältnis ein zur sofortigen Verarbeitung vorgesehenes Medium enthalten kann. Viskositätseinstellungen sowie Umfüllungen des zu verarbeitenden Mediums sind demnach nicht mehr erforderlich, auch kann das Medium auf das jeweilige Arbeitsgerät und den Verwendungszweck abgestimmt werden.

## Beschreibung

Die Erfindung bezieht sich auf eine Spritzpistole zum Versprühen von Farben und ähnlichen viskosen Medien, die pneumatisch oder elektrisch antreibbar ist, bestehend aus einem Pistolengehäuse zur Aufnahme der den Antrieb, die Vermischung und/oder die Dosierung bewirkenden Bauteile der Spritzpistole, einem von dem Pistolengehäuse abstehenden Griffstück und einem an dem Pistolengehäuse abnehmbar befestigten Vorratsbehälter zur Aufnahme des zu verarbeitenden Mediums, wobei dieses über einen vorzugsweise mit einem Steigrohr versehenen Zuführungskanal aus dem Vorratsbehälter in das Pistolengehäuse der Spritzpistole einführbar ist.

Spritzpistolen dieser Bauart sind in zahlreichen unterschiedlichen Ausgestaltungen bekannt und haben sich in der Praxis auch bewährt. Um ein Medium verarbeiten zu können, ist bei diesen Spritzpistolen der Vorratsbehälter von dem Pistolengehäuse abzunehmen und dieser ist entsprechend zu befüllen. Dies ist mitunter zeitaufwendig, auch kann Farbe oder ein anderes Medium dabei leicht verschüttet werden. Des Weiteren sind bei einem Wechsel des zu verarbeitenden Mediums oftmals umfangreiche Reinigungsarbeiten unumgänglich, die ebenfalls Zeit in Anspruch nehmen. Vor allem aber ist bei diesen Spritzpistolen von Nachteil, dass die Viskosität des in den Vorratsbehälter eingebrachten Mediums den jeweiligen konstruktiven Figurationen des Spritzgerätes, mittels dem das Medium versprüht werden soll, anzupassen ist. Dies erfordert Sachkenntnis und Geschick. Eine optimale Arbeitsweise ist somit oftmals mit den bekannten Spritzpistolen nicht zu erzielen.

Aufgabe der Erfindung ist es daher, eine Spritzpistole der vorgenannten Gattung in der Weise auszugestalten, dass an dieser ohne Weiteres und in kurzer Zeit Vorratsbehälter unterschiedlicher Gestaltung betriebssicher angebracht werden können, die mit einem Medium befüllt sind, das an die einzusetzende Spritzpistole und/oder die auszuführenden Arbeiten angepasst ist und somit unmittelbar nach dem Anbringen an dem Pistolengehäuse verarbeitet werden kann. Rüstzeiten sollen demnach nahezu entfallen, auch sollen keine Reinigungsarbeiten vorzunehmen sein, vielmehr soll nach einem Arbeitsgang der Vorratsbehälter einfach abgenommen und wieder verschlossen werden können.

Gemäß der Erfindung wird dies bei einer Spritzpistole der vorgenannten Art dadurch erreicht, dass der Vorratsbehälter als handelsübliches Aufnahmebehältnis, insbesondere in Form einer Farbdose, ausgebildet ist und dass das Aufnahmebehältnis mittels eines ein- oder mehrteiligen Adapters unmittelbar an einem vorzugsweise als Deckel oder Platte gestalteten durch einen Steg mit dem Pistolengehäuse und/oder durch einen Steg mit dem Griffstück verbundenen Ansatzstück an diesem befestigt ist.

Zweckmäßig ist es hierbei, den Adapter als Hohlkörper in Form eines Topfes auszubilden, in dem das Aufnahmebehältnis lageorientiert einsetzbar ist. Dies kann in der Weise bewerkstelligt werden, indem der Adapter im Bereich des Bodens und/oder der Wandung mit abstehenden Stützrippen versehen wird. Außerdem sollte der Adapter mittels eines vorzugsweise an einem Mundstück vorgesehenen Außengewinde in das Ansatzstück einschraubbar sein.

Auch sollte der Hohlkörper als etwa zylindrisch gestaltetes im Querschnitt U-förmiges Gefäß mit geschlossener Wandung ausgebildet sein, um gegebenenfalls als ein an der Spritzpistole anzubringender Vorratsbehälter verwendet werden zu können. In die Wandung des Hohlkörpers können aber auch Durchbrechungen, um das Aufnahmbebehältnis leicht einsetzen oder herausnehmen zu können, eingearbeitet werden.

Nach einer Ausführungsvärianten ist ferner vorgesehen, den Hohlkörper des Adapters in dem der Spritzpistole zugekehrten Bereich mit einer durch eine Einschnürung gebildeten Anlageschulter zur Abstützung des Aufnahmebehältnisses und im Bereich des Bodens mit einem unmittelbar oder über Zwischenglieder auf den Adapter einwirkenden Verstellglied, z.B. in Form einer Stellschraube oder einer Druckfeder, zu versehen, so dass ohne Weiteres unterschiedlich hoch bemessene Farbdosen in den Hohlkörper eingesetzt werden können.

Zum Ausgleich unterschiedlich hoch bemessener Aufnahmebehältnissen können dem Hohlkörper des Adapters aber auch eine oder mehrere in der Höhe unterschiedlich gestaltete und vorzugsweise miteinander verrastbare Einsatzstücke zugeordnet werden, die zwischen dem Boden des Hohlkörpers und dem Boden des Vorratsbehältnisses und/oder zwischen diesem und dem Ansatzstück-einsetzbar sind. Es ist aber auch möglich, den Hohlkörper mit einem in Richtung des Ansatzstückes, z.B. mittels eines Innengewindes oder Rastverzahnungen, verstellbar angeordneten Boden zu versehen.

Vorteilhaft ist es auch, den Hohlkörper des Adapters an die Form und die Größe des in diesen einzusetzenden Aufnahmebehältnisses anzupassen.

Der Hohlkörper kann auch mit einem fest an diesem angebrachten Mantel umgeben sein, dessen Standfläche mit der Standfläche des Griffstückes in einer Ebene verlaufen sollte.

Nach einer andersartigen Ausgestaltung kann der Adapter auch als Spanngurt ausgebildet werden, der unmittelbar an dem als Platte gestalteten Ansatzstück oder einem mit dem Ansatzstück verschraubbaren Zwischenglied befestigt ist, wobei der Spanngurt über ein Druckstück, durch das dieser hindurchgeführt ist, auf den Boden des Vorratsbehälters einwirken und mit einem Ende an der Platte bzw. dem Zwischenglied, z.B. an einer Öse, befestigt und mit dem anderen Ende mittels eines Klemmhebels verspannbar sein sollte.

Nach einer weiteren Ausgestaltung ist vorgesehen, den Adapter als Spannring auszubilden und diesen mit dem Ansatzstück zu verschrauben und das Aufnahmbebehältnis über von dem Spannring radial nach innen abstehenden, vorzugsweise auf einen radial überstehenden Bund des Aufnahmebehältnisses einwirkenden Spannarmen mit dem Ansatzstück oder eine in dieses eingesetzten Dichtung zu verspannen.

Zweckmäßig ist es ferner, das Steigrohr z.B. mittels Ansatzstücken oder Zwischenstücken in seiner Länge an die Höhe des Aufnahmbehältnisses anzupassen und den Deckel des Aufnahmebehältnisses über eine plattenförmig ausgebildete Dichtung an dem Ansatzstück abzustützen.

Wird eine Spritzpistole gemäß der Erfindung ausgebildet, so ist es möglich, auf sehr einfache Weise handelsübliche, aber in den Abmessungen auch sehr unterschiedliche Aufnahmebehältnisse unmittelbar und in kurzer Zeit sicher an dem Pistolengehäuse anzubringen, die ein zur sofortigen Verarbeitung vorgesehenes Medium enthalten können. Vorbereitende Arbeiten, wie z.B. die Einstellung der Viskosität, sind demnach nicht mehr erforderlich, vielmehr kann das zu verarbeitende Medium optimal auf das jeweilige Arbeitsgerät bereits bei der Herstellung einer Farbe auf den jeweiligen Verwendungszweck abgestimmt werden.

Des Weiteren ist von Vorteil, dass bei Verwendung der vorschlagsgemäß gestalteten Spritzpistole nahezu keine Umfüllungen des zu verarbeitenden Mediums und/oder Reinigungsarbeiten vorzunehmen sind. Das Aufnahmebehältnis kann nämlich unmittelbar nach Beendigung eines Arbeitsvorganges leicht von dem Pistolengehäuse abgenommen und gegebenenfalls mit dem Originaldeckel verschlossen oder entsorgt werden. Rüstzeiten entfallen somit nahezu vollständig. Bei einfacher Handhabung wird auf diese Weise das Verarbeiten von Medien unterschiedlicher Konsistenz ohne zusätzlichen Arbeitsaufwand in einem erheblichen Maße erleichtert.

In der Zeichnung ist eine gemäß der Erfindung ausgebildete Spritzpistole dargestellt, an der unterschiedlich gestaltete Adapter zur Aufnahme von Vorratsbehältern, zum Teil auch in unterschiedlicher Weise, befestigt sind. Hierbei zeigt:
- Figur 1: die Spritzpistole in Ansicht und teilweise im Schnitt mit einem in einem angeschraubten Adapter eingesetztes Aufnahmebehältnis als Vorratsbehälter,
- Figur 2: die Spritzpistole nach Figur 1 mit einem andersartig ausgebildeten Adapter
- Figuren 3 bis 8: die Spritzpistole nach Figur 1 mit unterschiedlich ausgebildeten Stellgliedern zur Anpassung unterschiedlicher Aufnahmebehältnisse an den Adapter,
- Figur 9: die Spritzpistole nach Figur 1 mit einem Spanngurt als Adapter,
- Figur 10: die Spritzpistole nach Figur 1 mit einem ebenfalls als Spanngurt ausgebildeten Adapter,
- Figur 11: die Spritzpistole nach Figur 1 mit einem als Spannring ausgebildeten Adapter und
- Figur 12: den Spannring nach Figur 10 in perspektivischer Darstellung.

Die in Figur 1 dargestellte und mit 1 bezeichnete Spritzpistole dient zum Versprühen von Farben und ähnlichen viskosen Medien und besteht im Wesentlichen aus einem Pistolengehäuse 2 zur Aufnahme der zum Betrieb der Spritzpistole 1 erforderlichen Bauteilen, einem von dem Pistolengehäuse 2 abstehenden Griffstück 3 sowie einem Vorratsbehälter 21 zur Aufnahme des zu verarbeitenden Mediums. Zum Auslösen eines Spritzvorganges ist ein verschwenkbar gelagerter Betätigungshebel 5 vorgesehen, bei dessen Verstellung mittels der über eine Druckluftleitung 7 zugeführten Druckluft das aus dem Vorratsbehälter 21 angesaugte Medium vermischt mit Luft aus einer Düse 4 ausgestoßen wird. Mit Hilfe einer Verstellmutter 6 ist die Intensität des aus der Düse 4 austretenden Sprühstrahls einstellbar. Durch den Betätigungshebel 5 können aber auch andersartige Antriebssysteme der Spritzpistole 1, wie z.B. das Einschalten einer elektrischen Schwingankerpumpe oder eines Gebläses, betätigt werden.

Der Vorratsbehälter 21, der bei dem gezeigten Ausführungsbeispiel auf der Unterseite des Pistolengehäuses 2 in Höhe des Griffstückes 3 angeordnet ist, kann aber auch oberhalb des Pistolengehäuses 2 an diesem angebracht sein, so dass das zu versprühende Medium durch Schwerkraft der Spritzpistole 1 zugeführt wird, besteht aus einer handelsüblichen Farbdose 22, die mittels eines Adapters 31 unmittelbar an dem Pistolengehäuse 2 der Spritzpistole 1 befestigt ist. Um dies bewerkstelligen zu können, ist an dem Pistolengehäuse 2 ein Ansatzstück 11 angeformt, das als U-förmiger Deckel 12 gestaltet und mittels zweier Stege 13 bzw. 14 mit dem Pistolengehäuse 2 bzw. dem Griffstück 3 verbunden ist. In das Ansatzstück 11 ist ein Innengewinde 15 eingearbeitet, und der Adapter 31 ist im Bereich der Dosenöffnung 24 mit einem Mundstück 35 versehen, in das ein Außengewinde 36 eingearbeitet ist. Die Dose 22 kann somit unmittelbar an dem Ansatzstück 11 sicher befestigt werden.

Beim Einschrauben der geöffneten Dose 22 wird nach Abnahme eines nur teilweise eingezeichneten Deckels 23 ein von dem Ansatzstück 11 abstehendes Steigrohr 9 in die Dosenöffnung 24 eingeführt, über das das zu verarbeitende Medium durch die in dem Pistolengehäuse 2 strömende Luft in einen Kanal 8 gesaugt wird, der in das Innere des Pistolengehäuses 2 mündet. Die mit einem in entsprechender Weise aufbereiteten Medium befüllte Farbdose 22 ist demnach leicht an dem Ansatzstück 11 anzubringen. Eine zwischen diesem und der Farbdose 22 eingesetzte Dichtung 30, die eine Öffnung 30' für das Steigrohr 9 aufweist, gewährleistet hierbei, dass ein flüssigkeitsdichter Anschluss der Farbdose 22 an der Spritzpistole 1 gegeben ist.

Der Adapter 31 ist als im Querschnitt U-förmig ausgebildeter Hohlkörper 32 gestaltet, der mit einem Boden 33 und einer Wandung 34, die in das Mundstück 35 übergeht, versehen ist. Um die Farbdose 22 in dem Hohlkörper 32 zu fixieren, ist an dem Boden 35 eine umlaufende Rippe 37 angeformt und die Wandung 34 weist einzelne oder umlaufende Rippen 38 auf, an denen die Farbdose 22 jeweils anliegt. Durch den Hohlkörper 32 wird die Farbdose 22 somit nicht nur gegen die Dichtung 30 gepresst, sondern auch seitlich sicher gehalten.

Bei dem Ausführungsbeispiel nach Figur 2 ist die Farbdose 22 in einem Adapter 31' eingesetzt, der in Form und Größe an die Gestaltung der Farbdose 22 angepasst ist. In den Boden 33' des Adapters 31' sind hierbei Stützrippen 37', auf denen die Farbdose 22 aufliegt, eingeformt, außerdem sind in die Wandung 34' mehrere Durchbrechungen 39 eingearbeitet. Auf diese Weise ist anhand der Farbdose 22 leicht erkennbar, welches Material jeweils verarbeitet wird, auch kann eine Farbdose 22 leicht in den Hohlkörper 32' eingesetzt oder aus diesem herausgenommen werden.

Gemäß den Figuren 3 und 4 sind, um unterschiedlich hoch bemessene Farbdosen 22 in den Adapter 31' einsetzen zu können, Stellglieder 41 bzw. 41' vorgesehen, die auf die Farbdose 22 einwirken. Der Adapter 31' ist dazu in dem dem Ansatzstück 11 zugeordneten Bereich mit einer durch eine Einschnürung gebildeten Anlageschulter 40 ausgestattet, gegen die die Farbdose 22 durch das Stellglied 41 bzw. 41' gepresst wird.

Bei der Ausgestaltung nach Figur 3 ist als Stellglied 41 eine Stellschraube 42 vorgesehen, die in einem in den Boden 33' eingearbeiteten Gewinde 43 verschraubbar ist und unmittelbar auf die Farbdose 22 einwirkt. Nach Figur 4 drückt eine Druckfeder 44 als Stellglied 41' über einen Teller 45 auf die Farbdose 22', die an dem Boden 33" des Hohlkörpers 32' abgestützt ist.

Zum Ausgleich unterschiedlicher Höhen der Farbdose 22 dienen bei den Ausführungsbeispielen nach den Figuren 5 und 6 mehrere Einsatzstücke 46, 47 und 48, die unterschiedlich hoch bemessen sind und zwischen dem Boden 33 des Hohlkörpers 32 und der Farbdose 22 (Figur 5) oder zwischen dieser und dem Ansatzstück 11 (Figur 6) eingesetzt sind. Mit Hilfe des im Querschnitt U-förmig gestalteten Hohlkörpers 32 als Adapter 31 werden die klein bemessenen Farbdosen 22' dennoch sicher an dem Ansatzstück 11 gehalten.

Zu dem gleichen Zweck sind bei den Ausgestaltungen nach den Figuren 7 und 8 in den Adaptern 51 bzw. 51', die ebenfalls als Hohlkörper 52 bzw. 52' ausgebildet sind, in der Höhe verstellbare Böden 53 bzw. 53' eingesetzt. Gemäß Figur 7 ist in die Wandung 54 des Hohlkörpers 52 ein Innengewinde 57 eingearbeitet und der im Querschnitt U-förmige Boden 53 ist mit einem Außengewinde 58 versehen, so dass der Boden 53 durch Verschrauben in der Höhe verstellt und an die Höhe der Farbdose 22' anpassbar ist. Gemäß Figur 8 ist der Boden 53' mit Hilfe einer in dessen Außenmantelfläche eingearbeiteten Rastverzahnung 59 und einer in der Wandung 54 des Hohlkörpers 52' vorgesehenen mit dieser zusammenwirkenden Rastverzahnung 57' in der Höhe verstellbar und an die Höhe der Dose 22' anpassbar.

Bei dem Ausführungsbeispiel nach Figur 7 ist der Adapter 51 bzw. der in das Ansatzstück 11 eingeschraubte Hohlkörper 52 von einem Mantel 60 umgeben, dessen Standfläche in einer Ebene mit der Standfläche des Griffstückes 3 verläuft. Die Spritzpistole 1 kann somit sicher abgestellt werden.

Der zur Befestigung der Farbdose 22 vorgesehene Adapter 61 bzw. 61' ist gemäß den Darstellungen in den Figuren 9 und 10 als Spanngurt 62 bzw. 62' ausgebildet, der unmittelbar an dem als Platte 12' ausgebildeten Ansatzstück 11' (Fig. 9) oder an einem Zwischenglied 67 (Fig. 10), das in das Ansatzstück 11 eingeschraubt ist, befestigt ist.

Der Spanngurt 62 bzw. 62 ist mit einem Ende jeweils mittels einer Öse 63 bzw. 63' an der Platte 12' bzw. dem Zwischenstück 67' gehalten und dessen anderes Ende ist mit Hilfe eines Klemmhebels 64 bzw. 64' verspannbar. Über ein Druckstück 65, durch das der Spanngurt 62 bzw. 62' hindurchgeführt ist, wirkt dieser auf den Boden der Farbdose 22 ein.

Bei der Ausgestaltung nach Figur 9 ist der Spanngurt 62, um diesen zu führen, außerdem in einer in die Platte 12' eingearbeiteten Durchbrechung hindurchgeführt. Bei der Ausführungsvariante nach Figur 10 ist das Spannglied 67 mittels eines Außengewindes 68 in das Einsatzstück 12 eingeschraubt und somit in diesem gehalten.

Mit Hilfe des an die Farbdose 22 anpassbaren Spanngurtes 65 können somit ebenfalls Farbdosen unterschiedlicher Höhe sicher an das Einsatzstück 11 gepresst werden.

Der in den Figuren 11 und 12 gezeigte in Form eines Spannringes 72 ausgebildete Adapter 71 wirkt mittels Spannarmen 73 auf die Farbdose 22 ein. Die Spannarme 73sind hierbei in radialer Richtung federnd ausgebildet und liegen an einem an der Farbdose 22 vorgesehenen Bund 25 an. Somit können auch im Durchmesser unterschiedlich groß bemessene Farbdosen unabhängig von ihrer Höhe an dem Ansatzstück 11, indem diese durch oder die Spannarme 73 gegen die Dichtung 30 gepresst werden, befestigt werden.

Anpassungen des Steigrohres 9 an unterschiedliche Farbdosen sind mit Hilfe eines auf dem verkürzten Steigrohr 9 aufdeckbaren Ansatzstückes 9', wie dies in den Figuren 2 bis 5 und 7 bis 11gezeigt ist, vorzunehmen.

## Patentansprüche

1. Spritzpistole (1) zum Versprühen von Farben und ähnlichen viskosen Medien, die pneumatisch oder elektrisch antreibbar ist, bestehend aus einem Pistolengehäuse (2) zur Aufnahme der den Antrieb, die Vermischung und/oder die Dosierung bewirkenden Bauteile der Spritzpistole (1), einem von dem Pistolengehäuse (2) abstehenden Griffstück (3) und einem an dem Pistolengehäuse (2) abnehmbar befestigten Vorratsbehälter (21) zur Aufnahme des zu verarbeitenden Mediums, wobei dieses über einen vorzugsweise mit einem Steigrohr (9) versehenen Zuführungskanal (8) aus dem Vorratsbehälter (21) in das Pistolengehäuse (2) der Spritzpistole (1) einführbar ist,
**dadurch gekennzeichnet,**
**dass** der Vorratsbehälter (21) als handelsübliches Aufnahmebehältnis, insbesondere in Form einer Farbdose (22, 22') ausgebildet ist und dass das Aufnahmebehältnis (22, 22') mittels eines ein- oder mehrteiligen Adapters (31; 51; 61; 71) unmittelbar an einem vorzugsweise als Deckel (12) oder als Platte (12') gestalteten durch einen Steg (13) mit dem Pistolengehäuse (2) und/oder durch einen Steg (14) mit dem Griffstück (3) verbundenen Ansatzstück (11, 11') an diesem befestigt ist.

2. Spritzpistole nach Anspruch 1,
**dadurch gekennzeichnet,**
**dass** der Adapter (31, 31', 51, 51') als Hohlkörper (32, 32', 52, 52') in Form eines Topfes ausgebildet ist, in dem das Aufnahmebehältnis (22, 22') lageorientiert einsetzbar ist.

3. Spritzpistole nach Anspruch 1 oder 2,
**dadurch gekennzeichnet,**
**dass** der Adapter (31) mittels eines vorzugsweise an einem Mundstück (35) vorgesehenen Außengewindes (36) in das Ansatzstück (12) einschraubbar ist.

4. Spritzpistole nach einem oder mehreren
der Ansprüche 1 bis 3,
**dadurch gekennzeichnet,**
**dass** zur lageorientierten Halterung des Aufnahmebehältnisses (22, 22') in dem Adapter (31) der Hohlkörper (32) im Bereich des Bodens (33) und/oder der Wandung (43) mit abstehenden Stützrippen (37 bzw. 38) versehen ist.

5. Spritzpistole nach einem oder mehreren der Ansprüche 1 bis4,
**dadurch gekennzeichnet,**
**dass** der Hohlkörper (32, 32') als etwa zylindrisch gestaltetes im Querschnitt U-förmiges Gefäß mit geschlossener Wandung (34) ausgebildet oder dass in dessen Wandung (34) Durchbrüche (39) eingearbeitet sind.

6. Spritzpistole nach Anspruch1,
**dadurch gekennzeichnet,**
**dass** der Hohlkörper (32) des Adapters (31) in dem der Spritzpistole (1) zugekehrten Bereich mit einer durch eine Einschnürung gebildeten Anlageschulter (40) zur Abstützung des Aufnahmehältnisses (22, 22') und im Bereich des Bodens mit einem unmittelbar oder über Zwischenglieder auf den Adapter (31) einwirkenden Verstellglied (41, 41'), z.B. in Form einer Stellschraube (42) oder einer Druckfeder (44), versehen ist.

7. Spritzpistole nach Anspruch 1,
**dadurch gekennzeichnet,**
**dass** dem Hohlkörper (32) des Adapters (31) ein oder mehrere in der Höhe unterschiedlich bemessene und vorzugsweise miteinander verrastbare Einsatzstücke (46, 47, 48) zugeordnet sind, die zwischen dem Boden (33) des Hohlkörpers (32) und dem Boden (26) des Aufnahmebehältnisses (22, 22') und/oder zwischen diesem und dem Ansatzstück (11) einsetzbar sind.

8. Spritzpistole nach Anspruch 1,
**dadurch gekennzeichnet,**
**dass** der Hohlkörper (52, 52') des Adapters (51) mit einem in Richtung des Ansatzstückes (11), z.B. mittels eines Innengewindes (57) oder Rastverzahnungen (59) verstellbar angeordneten Boden(53, 53') versehen ist.

9. Spritzpistole nach einem oder mehreren
der Ansprüche 1 bis 8,
**dadurch gekennzeichnet,**
**dass** der Hohlkörper (32') des Adapters (31') an die Form und die Größe des in diesen einsetzbaren Aufnahmebehältnisses (22, 22') angepasst ist.

10. Spritzpistole nach einem oder mehreren
der Ansprüche 1 bis 9,
**dadurch gekennzeichnet,**
**dass** der Hohlkörper (52) mit einem fest an diesem angebrachten Mantel (60) umgeben ist, dessen Standfläche mit der Standfläche des Griffstückes (3) in einer Ebene verläuft.

11. Spritzpistole nach Anspruch 1,
**dadurch gekennzeichnet,**
**dass** der Adapter (61) als Spanngurt (62) ausgebildet ist, der unmittelbar an dem als Platte (12') gestalteten Ansatzstück (11') oder einem mit dem Ansatzstück (11) verschraubbaren Zwischenglied (67) befestigt ist.

12. Spritzpistole nach Anspruch 11,
**dadurch gekennzeichnet,**
**dass** der Spanngurt (62) über ein Druckstück (65), durch das dieser hindurchgeführt ist, auf den Boden des Vorratsbehälters (22) einwirkt.

13. Spritzpistole nach Anspruch 11 oder 12,
**dadurch gekennzeichnet,**
**dass** der Spanngurt (62, 62') mit einem Ende an der Platte (12') des Ansatzstückes (11') bzw. dem Zwischenglied (65), z.B. an einer Öse (63, 63') befestigt und mit dem anderen Ende mittels eines Klemmhebels (64, 64') verspannbar ist.

14. Spritzpistole nach Anspruch 1,
**dadurch gekennzeichnet,**
**dass** der Adapter (71) als Spannring (72) ausgebildet und mit dem Ansatzstück (11) verschraubbar ist und dass das Aufnahmebehältnis (22, 22') über von dem Spannring (72) radial nach innen abstehenden, vorzugsweise auf einen radial überstehenden Bund (25) des Aufnahmebehältnisses (22) einwirkenden Spannarme (73) mit dem Ansatzstück (11) oder eine in dieses eingesetzten Dichtung (30) verspannbar ist.

15. Spritzpistole nach einem oder mehreren der Ansprüche 1 bis 14
**dadurch gekennzeichnet,**
**dass** das Steigrohr (9) z.B. mittels Ansatzstücken (9') oder Zwischenstücken (10) in seiner Länge an die Höhe des Aufnahmehältnisses (22, 22')) anpassbar ist.

16. Spritzpistole nach einem oder mehreren der Ansprüche 1 bis 15,
**dadurch gekennzeichnet,**
**dass** der Deckel (23) des Aufnahmebehältnisses (22, 22') über eine plattenförmig ausgebildete Dichtung (30) an dem Ansatzstück (11') abgestützt ist.
